# EUROPÄISCHE PATENTSCHRIFT

(11) **EP 1 578 609 B1**
(45) Veröffentlichungstag und Bekanntmachung des Hinweises auf die Patenterteilung: **30.08.2006**
(21) Anmeldenummer: 03795939.2
(22) Anmeldetag: 19.12.2003
(51) Int. Cl.: B41F 33/00, H04N 1/40

(54) **VERFAHREN UND VORRICHTUNG ZUR ECHZEITKONTROLLE VON DRUCKBILDERN**
METHOD AND DEVICE FOR THE REAL TIME CONTROL OF PRINT IMAGES
PROCEDE ET DISPOSITIF DE CONTROLE EN TEMPS REEL D'IMAGES IMPRIMEES

(30) Priorität: 20.12.2002 DE 10261221
(43) Veröffentlichungstag der Anmeldung: 28.09.2005
(73) Patentinhaber: OCÉ Document Technologies GmbH, 78467 Konstanz (DE)
(72) Erfinder: FREI, Bernhard, 78465 Konstanz (DE)
(74) Vertreter: Schaumburg, Karl-Heinz
(86) Internationale Anmeldenummer: PCT/EP2003/014630
(87) Internationale Veröffentlichungsnummer: WO 2004/056570

(56) Entgegenhaltungen:
- DE-A- 19 940 879
- US-A- 6 024 018
- US-B1- 6 449 385

## Beschreibung

Die Erfindung betrifft ein Verfahren und eine Vorrichtung zur Echtzeitkontrolle von Druckbildern.

Beim Herstellen von Druckerzeugnissen können auf Grund der hohen Geschwindigkeit, mit welcher Druckerzeugnisse in Drucksystemen bewegt werden, durch rein visuelle Beobachtung Druckfehler erst zu einem späten Zeitpunkt erkannt werden. Das visuelle Kontrollieren von Druckbildern ist insbesondere beim Endlosdruck schwierig, da es nicht möglich ist, ein Probeexemplar herauszugreifen und zu prüfen. Werden Fehldrucke zu spät oder gar nicht erkannt, entstehen hohe Kosten.

Aber auch nicht korrekt arbeitende Überwachungsvorrichtungen, die einen Fehlalarm auslösen, können durch den Stillstand einer Druckstraße unerwünschte Kosten verursachen.

Es besteht daher ein erheblicher Bedarf nach einem robusten Verfahren, das im Betrieb einer Druckstraße Druckfehler zuverlässig, sicher und schnell erkennt.

Für die sogenannte Online-Druckkontrolle werden Videokameras mit Stroboskop-Beleuchtung eingesetzt. Die von diesen Kameras gelieferten Bilder können dann visuell kontrolliert und einer automatischen Überwachungseinheit zugeführt werden.

Ein bekanntes Verfahren zum automatischen Überwachen von Druckerzeugnissen ist in der DE 199 40 879 A1 beschrieben. Bei diesem Verfahren wird ein Referenzbild erzeugt, beziehungsweise, wenn es bereits in digitaler Form vorliegt, bereit gestellt. Ein IST-Bild wird mittels eines Stroboskop-Lichtblitzes erfasst. Die Lage des IST-Bildes wird mittels eines geeigneten Korrelationsverfahren auf das Referenzbild abgebildet. Da eine exakte Überlagerung des Referenzbildes und des IST-Bildes praktisch nicht möglich ist, wird das Referenzbild in Teilbereiche unterteilt. Die einzelnen Teilbereiche können sich lückenlos aneinander anschließen oder sich sogar überlappen. In jedem Teilbereich werden die Differenzen der Farbwerte der Pixel ermittelt. Ist die Differenz in einem Teilbereich größer als eine vorgegebene Toleranzschwelle, so wird dem Teilbereich das Kennzeichen Struktur zugeordnet und im Fall, dass alle Differenzen im Teilbereich kleiner als eine vorgegebene Toleranzschwelle sind, wird dem Teilbereich das Kennzeichen Farbe zugeordnet. Das IST-Bild wird in Teilbereichen, denen das Kennzeichen Farbe zugeordnet ist, auf Grund der IST-Farbwerte mit den Soll-Farbwerten verglichen. Bei Teilbereichen, denen das Kennzeichen Struktur zugeordnet ist, werden die Mittelwerte oder die Summe der Amplituden aller Graustufen ermittelt und verglichen.

Dieses Verfahren hat sich in der Praxis sehr bewährt. Es gibt jedoch grundsätzlich Nachteile. Einzelne Pixel des IST-Bildes werden mit den Parametern eines Teilbereiches verglichen, die beim Kennzeichen Struktur die Farbeigenschaft nicht präzise beschreiben. Die Qualität dieses Überwachungsverfahrens hängt sehr davon ab, ob die Morphologie des gedruckten Bildes mit der Einteilung der Teilbereiche zufällig übereinstimmt. Da die einzelnen Bereiche fest vorgegeben sind, werden insbesondere lange, schmale oder kurze und breite Ausschnitte eines Bildes, welche eine bestimmte Farbeigenschaft besitzen, nicht präzise überwacht, da sie sich über mehrere Teilbereiche erstrecken und in jedem Teilbereich die zu ermittelnden Überwachungsparameter lediglich nur zu einem Bruchteil beeinflussen.

Aus dem Dokument DE-A-199 40 879 ist ein Verfahren zum Vergleichen von Druckbildern bekannt, bei dem aktuelle erfasste Bilder mit einem Referenzbild verglichen werden. Die zu vergleichenden Bilder sind in Pixeldaten gespeichert. Aus dem Dokument US-A-6,024,018 ist ein System zum Überwachen von Farben von Druckbildern bekannt, bei denen das zu überwachende Bild in Bereiche zerlegt wird, die dann ausgewertet werden.

Der Erfindung liegt deshalb die Aufgabe zu Grunde, ein Verfahren und eine Vorrichtung zur Kontrolle von Druckbildern zu schaffen, mit denen die Zuverlässigkeit und Qualität der Kontrolle gegenüber herkömmlichen Verfahren bzw. Vorrichtungen wesentlich gesteigert wird.

Die Aufgabe wird durch die in den unabhängigen Ansprüchen beschriebene Erfindung gelöst. Vorteilhafte Ausgestaltungen der Erfindung sind in den Unteransprüchen angegeben.

Das erfindungsgemäße Verfahren zur Kontrolle von Druckbildern umfasst folgende Schritte:
- elektrooptisches Erfassen und Digitalisieren eines IST-Bildes in einzelne Pixel,
- Verwenden eines Referenzbildes, das in mehrere Segmente derart segmentiert ist, dass die Segmente jeweils eine bestimmte Farbeigenschaft aufweisen, wobei ein die Farbeigenschaft beschreibender Referenzwert den in dem jeweiligen Segment angeordneten Pixeln zugeordnet wird,
- Vergleichen der Farbeigenschaft der Pixel des IST-Bildes mit den korrespondierenden Referenzwerten des Referenzbildes, wobei bei einer Abweichung über einen vorbestimmten Schwellwert ein korrespondierendes Pixel in einem Ergebnisbild als Fehler markiert wird, und wobei Randbereiche der Segmente beim Vergleichen nicht berücksichtigt werden.

Bei der Erfindung wird ein Referenzbild verwendet, das in mehrere Segmente derart segmentiert ist, dass die Segmente jeweils eine bestimmte Farbeigenschaft aufweisen. Es werden somit keine willkürlich vorher festgelegten Teilbereiche verwendet, sondern Segmente, die jeweils im Referenzbild einen Bereich mit im wesentlichen gleicher Farbeigenschaft umfassen. Die Segmente geben somit die Morphologie des Bildes wieder. Durch diese spezielle Ausgestaltung der Segmente können wesentlich präzisere Referenzwerte verwendet werden, als dies bei herkömmlichen Verfahren der Fall ist, bei welchen die Teilbereiche willkürlich festgelegt worden sind.

Farbeigenschaften im Sinne der folgenden Erfindung können zum Beispiel Graustufen und/oder Farbwerte sein.

Mit der Erfindung ist insbesondere eine Echtzeit-Kontrolle von Druckbildern möglich.

Nach einem bevorzugten Verfahren werden Randbereiche der Segmente beim Vergleichen der Pixel des IST-Bildes mit den korrespondierenden Referenzwerten des Referenzbildes nicht berücksichtigt, wodurch kleine Passerverschiebungen, die oftmals nicht vermeidbar und von einem Betrachter nicht als Fehler erkannt werden, nicht zu unerwünschten Fehlerdaten führen.

Mit dem erfindungsgemäßen Verfahren wird ein Ergebnisbild erzeugt, in dem die Fehlerdaten binär den einzelnen Pixel des Ergebnisbildes zuordenbar sind. Das Ergebnisbild kann somit als Binärbild dargestellt werden, in dem die Bereiche markiert sind, in welchen Fehler auftreten. Ein solches Binärbild kann einfach an einer Anzeigeeinrichtung dargestellt werden und zeigt einem Operator die Fehlerstellen eines bedruckten Bildes an. Hierdurch kann der Operator schnell und einfach die Fehler entdecken und falls es notwendig ist, entsprechende Korrekturmaßnahmen ergreifen.

Ein solches binäres Ergebnisbild kann auch mit an sich bekannten Kompressionsverfahren sehr stark komprimiert werden, da es lediglich großflächige binäre (weiße/schwarze) Bereiche aufweist. Dies erlaubt es, dass die Ergebnisbilder in Echtzeit über eine Datenleitung mit begrenzter Übertragungskapazität an eine Überwachungsstation übermittelt werden können. An der Überwachungsstation können die komprimierten Ergebnisbilder wieder entkomprimiert und an einer Anzeigeeinrichtung dargestellt werden.

Die Erfindung sieht auch ein Verfahren zum Segmentieren eines Referenzbildes vor, bei dem Bereiche mit gleicher Farbeigenschaft ermittelt werden, wobei diese Bereiche jeweils ein Segment bilden. Diesen Segmenten ist jeweils ein Referenzwert zugeordnet, der die Farbeigenschaft des jeweiligen Segmentes beschreibt.

Die Erfindung wird nachfolgend beispielhaft näher anhand der Zeichnungen erläutert. In den Zeichnungen zeigen:
- Figur 1: schematisch in einem Flussdiagramm ein Verfahren zur Echtzeitkontrolle von Druckbildern,
- Figur 2: schematisch in einem Flussdiagramm ein Verfahren zum Segmentieren eines Referenzbildes,
- Figur 3: ein Verfahren zum Segmentieren eines Referenzbildes anhand einiger weniger Pixel,
- Figur 4: ein Drucksystem, bei welchem das erfindungsgemäße Verfahren eingesetzt wird,
- Figur 5: ein Referenzbild,
- Figur 6: die Segmente des Referenzbildes aus Figur 5,
- Figur 7: ein IST-Bild,
- Figur 8: ein Ergebnisbild,
- Figur 9: ein weiteres Referenzbild,
- Figur 10: das Bild aus Figur 9 nach dem Segmentieren,
- Figur 11: das Bild aus Figur 10 nach dem Verbinden einzelnen Segmente, und
- Figur 12: die Ränder der Segmente der Bilder aus Figur 9 bis 11.

Das erfindungsgemäße Verfahren zur Echtzeitkontrolle von Druckbildern wird in einem Drucksystem eingesetzt (Figur 4). Ein solches Drucksystem umfasst eine Druckeinrichtung 1. Typischerweise wird das erfindungsgemäße Verfahren bei Hochleistungsdruckern und insbesondere auf Endlospapier druckenden Druckern eingesetzt. Ein solches Endlospapier wird von einer Papierrolle 2 abgezogen und der Druckeinrichtung 1 zugeführt. Der Druckeinrichtung 1 ist üblicherweise eine Nachbearbeitungseinrichtung 3 nachgeschaltet, in der zum Beispiel das Endlospapier zu einzelnen Bögen geschnitten wird. Das Papier wird von der Druckeinrichtung 1 zur Nachbearbeitungseinrichtung 3 entlang einer Papierlaufbahn (in Figur 3 schematisch durch zwei Walzenpaare 4 dargestellt) geführt.

An der Papierlaufbahn ist eine Zeilenkamera 5 angeordnet, die mit ihrem Objektiv auf die bedruckte Papierbahn gerichtet ist. Mit einer solchen Zeilenkamera können das daran vorbeigeführte Papier elektrooptisch erfasst und diese digitalen Bilder einzeln auf die Papierbahn gedruckter Seiten erstellt werden. Diese digitalen Bilder stellen jeweils ein IST-Bild dar.

Anstelle einer Zeilenkamera kann auch eine andere elektrooptische Detektionseinrichtung verwendet werden, wie zum Beispiel eine Kamera zur Aufnahme eines flächigen Bildes in Kombination mit einem Stroboskop, wobei die Papierbahn mit vom Stroboskop abgegebenen Lichtblitzen beleuchtet wird, so das jeweils einzelne Seiten von der bewegten Papierbahn erfasst werden.

Die Kamera 5 ist mit einer Auswerteeinrichtung 6 verbunden, die üblicherweise ein Computer mit einer Speichereinrichtung und einer zentralen Recheneinrichtung ist. Die Auswerteeinrichtung 6 ist mit einer Anzeigeneinrichtung 7 verbunden.

Das von der Kamera 5 erzeugte IST-Bild wird in einem Bildspeicher in der Auswerteeinrichtung 6 gespeichert (Schritt S2).

Es wird die Lage des gespeicherten IST-Bildes gegenüber einer Soll-Lage bestimmt. Dies kann anhand von Passermarken oder von bestimmten Kennzeichen im Bild selbst erfolgen. Hierzu sind im Stand der Technik diverse Korrelationsverfahren bekannt. Anhand dieser Lagebestimmung wird eine affine Transformation ermittelt (Schritt S3), mit welcher die einzelnen Pixel des IST-Bildes auf die Soll-Lage abgebildet werden können.

Danach werden in einer Schleife die einzelnen Pixel des Soll-Bildes bzw, deren Farbeigenschaften mit den Referenzwerten eines Referenzbildes verglichen (Schritt S4). Bei diesem Vergleich wird zunächst das Pixel, das mit dem Referenzbild verglichen werden soll, mittels der affinen Transformationen auf den korrespondierenden Ort im Referenzbild abgebildet. Das Referenzbild ist in Segmente unterteilt. Diese Unterteilung wird unten näher erläutert. Jedem Segment ist ein Referenzwert zugeordnet. Bei diesem Vergleich wird festgestellt, in welchem Segment das affin transformierte Pixel liegt, wobei dann für den Vergleich der dem Segment zugeordnete Referenzwert verwendet wird. Weicht die Farbeigenschaft des Pixels des IST-Bildes von dem entsprechend ausgewählten Referenzwert um einen vorbestimmten Schwellenwert ab (Ergebnis des Vergleichs: nein), so bedeutet dies, dass das Pixel nicht die gewünschte Farbeigenschaft besitzt. In einem solchen Fall wird in einem Ergebnisbild ein Pixel an der korrespondierenden Position im Bild mit einem Wert belegt, der den Fehler darstellt (Schritt S5). Liegt die Farbeigenschaft des Pixels des IST-Bildes innerhalb des durch den Schwellenwert vorgegebenen Bereiches um den Referenzwert (Ergebnis des Vergleichs: ja), so bedeutet dies, dass dieser Pixel die gewünschte Farbeigenschaft besitzt und das korrespondierende Pixel im Ergebnisbild wird mit einem Wert belegt, der die Korrektheit dieses Pixels bezeichnet. Im Ergebnisbild werden beispielsweise die Fehlerwerte mit einem "1" und die korrekten Werte mit einem "0" gesetzt.

Danach wird geprüft, ob alle Pixel des Soll-Bildes mit entsprechenden Referenzwerten verglichen worden sind (Schritt S7).

Im Schritt S8 wird das Ergebnisbild aufbereitet. Hierbei werden einzelne oder wenige zusammenhängende und als fehlerhaft markierte Pixel auf den korrekten Wert zurückgesetzt. Ein einzelnes oder wenige zusammenhängende Pixel, wobei deren Anzahl von der Auflösung des Bildes abhängt, werden von einem Betrachter eines gedruckten Bildes nicht erkannt und werden deshalb bei dem vorliegenden Verfahren nicht berücksichtigt.

Das Ergebnisbild wird an der Anzeigeeinrichtung 7 dargestellt (Schritt S9), so dass das Ergebnisbild vom Operator des Drucksystems betrachtet werden kann.

Als Option kann es vorgesehen sein, das Ergebnisbild nach deren Aufbereitung zu komprimieren, um es beispielsweise über ein lokales Netzwerk an eine Kontrollstation zu übertragen, an welcher das Ergebnisbild dekomprimiert und an einer Anzeigeeinrichtung dargestellt wird. Es hat sich gezeigt, dass das binäre Ergebnisbild, das üblicherweise aus großflächigen Bereichen mit Fehlerwerten bzw. Korrekturwerten besteht, sehr stark komprimieren lässt und deshalb als kleine Datenmenge schnell und einfach auch über Datenleitungen geringerer Datenkapazität übertragen werden kann.

Im oben beschriebenen Verfahren können die Farbeigenschaften durch Grauwerte und/oder durch Farbwerte dargestellt werden. Werden Farbwerte verwendet, so kann eine Farbeigenschaft durch mehrere Werte beschrieben werden. Wird die Farbeigenschaft zum Beispiel im RGB-Raum dargestellt, so sind für jede Farbeigenschaft ein Farbwert für rot, grün und blau anzugeben. Bei derartigen mehrdimensionalen Farbeigenschaften wird als Schwellwert ein Abstandswert verwendet. Dies kann beispielsweise ein bestimmter euklidischer Abstand im Farbraum sein. Es kann jedoch auch zweckmäßig sein, den Abstand gemäß der menschlichen Wahrnehmung, die bei unterschiedlichen Farben unterschiedlich stark ausgebildet ist, entsprechend zu variieren. Dazu werden bspw. die RGB-Daten des IST-Bildes in einen Farbraum überführt der die Eigenschaften der menschlichen Farbabstandswahrnehmung berücksichtigt (z.B. CIELa*b*).

Die Soll-Werte werden dann ebenfalls in einem solchen Farbraum bereitgestellt, so dass auch hier der euklidische Abstand verwendet werden kann.

Es gibt aber auch Farbabstandsmaße, die nicht euklidisch berechnet werden können. Es ist hier dann eine komplexere Berechnung notwendig. Die Bestimmung dieser Abstandsmaße ist in Normschriften festgelegt. Basis sind aber dennoch speziell gewählte Farbräume.

Bei der Erfindung werden die Randbereiche der Segmente bei dem Vergleich der Pixel des IST-Bildes im Schritt S4 mit den entsprechenden Referenzwerten nicht berücksichtigt. Dies ist zweckmäßig, da trotz der affinen Transformationen restliche Deckungsfehler entstehen können. Diese können durch Unsicherheiten der Ortsbestimmung oder nichtlineare Veränderungen der IST- und Soll-Bilder gegeneinander z.B. durch Feuchtedehnung oder Durchhängung entstehen. Das heißt, dass im Randbereich einzelne Pixel fälschlicherweise einem benachbarten Segment zugeordnet werden könnten, wodurch sich eine Fehlbewertung des Pixels ergeben würde. Diese Probleme im Randbereich werden somit durch die Nicht-Berücksichtigung des Randbereiches behoben. Die Breite des Randbereiches hängt von der Auflösung des Referenzbildes ab. Geeignete Breiten des Randbereiches liegen im Bereich von 1 bis 10 Pixel vorzugsweise im Bereich von 1 bis 4 Pixel.

Programmtechnisch wird die Zuordnung der Referenzwerte dadurch gelöst, dass jedem Segment ein Label zugeordnet wird und dass jedem Label die Farbeigenschaft zugeordnet wird. Ist die Farbeigenschaft eine Graustufe, so kann diese Zuordnung zum Beispiel gemäß folgender Tabelle dargestellt werden:

| Label | Graustufe |
|---|---|
| 0 | nop |
| 1 | 100 |
| 2 | 130 |
| 3 | 215 |
| 4 | 190 |
| 5 | 160 |
| 6 | 235 |
| 7 | 80 |
| 8 | 55 |
| 9 | 30 |
| 10 | 255 |

Der Label 0 wird den Randbereichen zugeordnet und anstelle einer Graustufe ist dem Label 0 ein Code "nop" zugeordnet, der "no operation" bedeutet. Liegt ein Pixel im Randbereich, so wird hierdurch beim Vergleich der Code für "no operation" aufgerufen, wodurch der Vergleich nicht ausgeführt wird. Für die weiteren Label 1 - 10 werden jeweils im Vergleich die entsprechenden Graustufen aufgerufen. Beim Vergleich selbst wird der Absolutwert zwischen der Graustufe des Referenzwertes und der Graustufe des zu vergleichenden Pixels gebildet und geprüft, ob dieser Absolutwert kleiner als der Schwellwert ist. Ist dies der Fall, so liegt die Graustufe des Pixels im gewünschten Bereich und im Ergebnisbild wird der korrekte Wert gesetzt. Ansonsten wird im Ergebnisbild der Fehlerwert gesetzt.

Werden anstelle der Graustufen Farbwerte verwendet, so sind jedem Label jeweils ein Satz Farbwerte zugeordnet, die die jeweilige Farbe beschreiben.

Nachfolgend wird ein Verfahren zum Segmentieren eines Referenzbildes erläutert (Figur 2). Zunächst muss ein Referenzbild bereit gestellt werden (Schritt S10). Das Bereitstellen bzw. Erzeugen eines Referenzbildes kann dadurch erfolgen, dass ein fehlerloser Ausdruck des Bildes mit der optischen Erfassungseinrichtung 5, die auch zum Erfassen des IST-Bildes verwendet wird, erfasst wird, um von dem Bild eine digitale Bilddatei zu erzeugen.

Andererseits ist es auch möglich, falls das zu druckende Bild bereits als digitale Bilddatei vorliegt, diese Bilddatei unmittelbar zu verwenden. Hierbei ist es jedoch zweckmäßig, die Auflösung, d.h. die Anzahl der Pixel pro Längeneinheit in jeder Reihe und Spalte, dieser Bilddatei an die Auflösung des IST-Bildes anzupassen. In der Regel dürfte die Auflösung des IST-Bildes etwas gröber sein, als die der als Druckvorlage dienenden Bilddatei, weshalb mittels geeigneter und bekannter Interpolationsverfahren die Auflösung in entsprechender Weise verringert wird.

Danach werden zusammenhängende Bereiche im Referenzbild ermittelt, die etwa die gleiche Farbeigenschaften besitzen, wobei ein solcher Bereich jeweils ein Segment bildet (Schritt S11). Dies kann beispielsweise folgendermaßen ausgeführt werden:
- die Pixel werden einzeln jeweils einem Segment zugeordnet, wobei die Pixel in jeder Reihe j (Fig. 3) von links nach rechts die einzelnen Reihen aufeinanderfolgend von oben nach unten abgearbeitet werden.
- Von einem einem Segment zuzuordnenden Pixel werden die Referenzwerte der drei benachbarten Pixel in der Reihe oberhalb dieses Pixels und der Referenzwert des links von dem zuzuordnenden Pixel benachbarten Pixel ausgelesen. Sind die Pixel in Reihen j und Spalten i angeordnet (Fig. 3), dann werden zu dem zuzuordnenden Pixel mit den Koordinaten (i, j) die Referenzwerte der Pixel mit den Koordinaten (i-1, j-1), (i, j-1), (i+1, j-1) und (i-1, j) ausgelesen.
- Danach wird ermittelt, welche der vier Referenzwerte am ähnlichsten der Farbeigenschaft des zuzuordnenden Pixels ist.
- Ist die Differenz dieses Referenzwertes und die Farbeigenschaft des zuzuordnenden Pixels geringer als ein vorbestimmter Schwellwert, so wird das zuzuordnende Pixel dem Segment zugeordnet, das das Pixel enthält, dessen Referenzwert am nächsten der Farbeigenschaft des zuzuordnenden Pixels ist.
- Diese Zuordnung erfolgt, indem dem zuzuordnenden Pixel der Label dieses Segmentes im Referenzbild eingetragen wird.

Unterscheiden sich die Farbeigenschaft des zuzuordnenden Pixels von dem nächstliegenden Referenzwert um mehr als den Schwellwert, so kann dieses Pixel keinem der benachbarten Segmente zugeordnet werden. Dieses Pixel bildet den Kern für ein neues Segment, wobei ein neuer Label der Zuordnungstabelle erzeugt wird und dieser neue Label im Referenzbild an der Stelle des Pixels eingetragen wird.

Dem neuen Label wird in der Zuordnungstabelle zunächst die Farbeigenschaft des einen Pixels zugeordnet, das die Bildung des neuen Segmentes ausgelöst hat. Diese Farbeigenschaft kann als Referenzwert diesem Label zugeordnet werden (Schritt S12). Alternativ ist es möglich, als Referenzwert den Mittelwert der Farbeigenschaften der einzelnen Pixel eines Segmentes zu verwenden. Hierbei wird beim Hinzufügen eines neuen Pixels zu einem Segment dessen Farbeigenschaft mit' der entsprechenden Gewichtung mit dem bisher ermittelten Referenzwert des Segmentes gemittelt.

Ist das Referenzbild vollständig segmentiert, besteht das Referenzbild aus zusammenhängenden Bereichen, deren Pixel jeweils ein bestimmter Label zugeordnet ist. Den Pixeln der Randbereiche der Segmente wird nun der Label für den Randbereich, nämlich der Label "0" zugeordnet (Schritt S13).

Nach einer bevorzugten Ausführungsform der Erfindung wird untersucht, ob Segmente bestehen, die weniger als eine vorbestimmte Anzahl von Pixel aufweisen und damit kleiner als eine vorbestimmte Größe sind. Sind derartige Segmente vorhanden, wird geprüft, ob die Farbeigenschaften benachbarter Segmente sich von der Farbeigenschaft dieses kleinen Segmentes nicht um einen vorbestimmten zweiten Schwellwert unterscheidet. Ist dies der Fall, so werden diese beiden Segmente zu einem einzigen Segment vereint, wobei diesem neuen Segment ein neuer Label zugeordnet wird. Diesem neuen Label wird als Referenzwert der gewichtete Mittelwert aus den Referenzwerten der beiden ursprünglichen Label zugeordnet. Mit dieser Vereinigung von kleinen Segmenten mit weiteren Segmenten wird die Unterteilung in sehr kleine Segmente vermieden, soweit es möglich ist, da derart kleine Segmente, insbesondere wenn ein Randbereich vorgesehen wird, der nicht geprüft wird, für die Kontrolle des Druckbildes nicht zweckmäßig ist.

Figur 5 zeigt ein Referenzbild, das zwei Rechtecke aufweist. Das obere Rechteck ist vollständig schwarz und das untere Rechteck weist einen Farbverlauf von schwarz/weiß in Richtung von unten nach oben auf. Figur 6 zeigt die Grenzen der Segmente des in Figur 5 gezeigten Referenzbildes. Das schwarze Rechteck bildet ein einziges Segment 9. Das untere Rechteck mit dem linearen Farbverlauf ist in mehrere streifenförmige Segmente 9 unterteilt, deren Referenzwert die mittlere Farbeigenschaft des jeweiligen Streifens, d.h. die mittlere Helligkeit bzw. die Graustufe dieses Streifens beschreibt. Figur 8 zeigt ein IST-Bild, in dem gewisse Bereiche 8 nicht korrekt gedruckt sind. Das Ergebnisbild (Figur 8), das gemäß dem oben erläuterten Verfahren ermittelt worden ist, sind diese nicht korrekt gedruckten Bereiche 8 schwarz dargestellt und der übrige Bereich des Ergebnisbildes ist weiß. Ein Operator des Drucksystems, der die schwarzen Bereiche des Ergebnisbildes sieht, erkennt sofort, dass ein Fehldruck vorliegt und kann geeignete Maßnahmen zum Beheben des Fehldruckes einleiten.

Figur 9 zeigt ein weiteres Referenzbild. Figur 10 zeigt das Referenzbild aus Figur 9 nach dem Segmentieren gemäß dem Schritt S11. Jedem Segment ist eine bestimmte Farbeigenschaft zugeordnet. Die einzelnen Segmente sind hier jeweils durch die Farbeigenschaft , die in dem vorliegenden Fall eine Graustufe ist, dargestellt. Die Darstellung der Farbeigenschaften erfolgt hier jedoch mit Falschfarben, das heißt, das die Helligkeit der einzelnen Segmente in Figur 10 keine Aussage über die tatsächliche Graustufe des jeweiligen Segmentes erlaubt. In Figur 10 erkennt man viele kleine "Flecken", die jeweils ein Segment bilden.

Figur 11 zeigt das gemäß Figur 10 segmentierte Bild nach der Vereinigung von Segmenten gemäß dem Schritt S14. Hier ist deutlich zu erkennen, dass viele Bereiche mit kleinen unterschiedlichen Flecken zu großflächigen einheitlichen Bereichen verbunden worden sind.

Das Bild nach Figur 11 wurde weiter verarbeitet, indem den Randbereichen, die detektiert worden sind, der Label 0 gemäß dem Schritt S13 zugeordnet worden ist. Die Randbereiche sind in Figur 12 weiß dargestellt. Die übrigen Bereiche sind schwarz dargestellt. An Hand von Figur 12 kann man gut erkennen, dass die Segmentierung der ursprünglichen Morphologie (Figur 9) des Bildes entspricht, Hierdurch wird, wie es oben erläutert ist, eine wesentlich bessere Qualität und Zuverlässigkeit bei der automatischen Überwachung von Druckerzeugnissen erzielt.

Das erfindungsgemäße Verfahren wird auf dem in Figur 4 gezeigten Drucksystem ausgeführt. Das Verfahren kann als Computerprogramm, das am Computer der Auswerteeinrichtung ausführbar gespeichert ist, realisiert sein. Dieses Computerprogramm kann auf einem Datenträger gespeichert sein und auf anderen Drucksystemen zur Ausführung gebracht werden.

Die Erfindung kann folgendermaßen kurz zusammengefasst werden:

Mit der Erfindung wird die Qualität bei der automatischen Überwachung von Druckbildern in Echtzeit dadurch verbessert, das ein Referenzbild verwendet wird, das derart segmentiert ist, dass die Pixel der Segmente etwa die gleiche Farbeigenschaft besitzen. Hierdurch geben die Segmente des Referenzbildes etwa die Morphologie des Referenzbildes wieder, wobei jedem Segment ein die Farbeigenschaft des Segmentes sehr gut beschreibender Referenzwert zugeordnet ist. Die Pixel des IST-Bildes werden jeweils mit dem Referenzwert des entsprechenden Segments verglichen. Dieser Vergleich ist aufgrund der hohen Qualität des Referenzwertes sehr zuverlässig.

Randbereiche der Segmente werden bei dem Vergleich nicht berücksichtigt.

### Bezugszeichenliste

- 1: Druckeinrichtung
- 2: Papierrolle
- 3: Nachbearbeitungseinrichtung
- 4: Walze
- 5: Zeilenkamera
- 6: Auswerteeinrichtung
- 7: Anzeigeeinrichtung
- 8: Fehldruckbereich
- 9: Segmente

### Verfahrensschritte

- S1: Aufnehmen des IST-Bildes
- S2: Speichern des IST-Bildes
- S3: Lagebestimmung des IST-Bildes
- S4: Vergleich der Pixel des IST-Bildes mit den Referenzwerten
- S5: Setzen des Fehlerwertes
- S6: Setzen des korrekten Wertes
- S7: Sind alle Pixel verglichen?
- S8: Aufbereitung des Ergebnisbildes
- S9: Darstellung des Ergebnisbildes
- S10: Bereitstellen eines Referenzbildes
- S11: Segmentieren
- S12: Zuordnen des Referenzwertes
- S13: Randbereiche bestimmen
- S14: Vereinigung von Segmenten

## Patentansprüche

1. Verfahren zur Kontrolle, insbesondere zur Echtzeit-Kontrolle von Druckbildern, umfassend folgende Schritte:
- elektrooptisches Erfassen und Digitalisieren eines Ist-Bildes in einzelne Pixel,
- Verwenden eines Referenzbildes, das in mehrere Segmente (9) derart segmentiert ist, dass die Pixel in den Segmenten (9) in etwa die gleiche Farbeigenschaft aufweisen, wobei ein diese Farbeigenschaft beschreibender Referenzwert den in dem jeweiligen Segment angeordneten Pixeln zugeordnet wird,
- Vergleichen der Farbeigenschaften der Pixel des IST-Bildes mit den korrespondierenden Referenzwerten des Referenzbildes, wobei bei einer Abweichung über einen vorbestimmten Schwellwert ein korrespondierendes Pixel in einem Ergebnisbild als Fehler markiert wird, und wobei Randbereiche der Segmente (9) beim Vergleichen nicht berücksichtigt werden.

2. Verfahren nach Anspruch 1,
**dadurch gekennzeichnet,**
**dass** die den Segmenten zugeordneten Farbeigenschaften Graustufen und/oder Farbwerte sind.

3. Verfahren nach Anspruch 1 oder 2,
**dadurch gekennzeichnet,**
**dass** vor dem Vergleichen die Pixel des IST-Bildes durch eine affine Abbildung auf korrespondierende Pixel des Referenzbildes abgebildet werden.

4. Verfahren nach einem der Ansprüche 1 bis 3,
**dadurch gekennzeichnet,**
**dass** die Randbereiche eine Breite im Bereich von 1 bis 10 Pixel und vorzugsweise im Bereich von 1 bis 4 Pixel aufweisen.

5. Verfahren nach einem der Ansprüche 1 bis 4,
**dadurch gekennzeichnet,**
**dass** das Ergebnisbild aufbereitet wird, indem einzelne oder wenige zusammenhängende und als Fehler markierte Pixel im Ergebnisbild zurück gesetzt werden, so dass diese im aufbereiteten Ergebnisbild nicht als Fehler markiert sind.

6. Verfahren nach einem der Ansprüche 1 bis 5,
**dadurch gekennzeichnet,**
**dass** das Ergebnisbild zur Übertragung an eine Kontrollstation komprimiert wird.

7. Verfahren zum Segmentieren eines Referenzbildes für ein Verfahren nach einem der Ansprüche 1 bis 6, umfassend folgende Schritte:
- Bereitstellen eines digitalen Referenzbildes mit einer Vielzahl Pixel,
- Ermitteln zusammenhängender Bereiche mit etwa gleicher Farbeigenschaft, wobei ein solcher Bereich jeweils ein Segment (9) bildet,
- Zuordnen eines Referenzwertes zu den Pixeln eines Segmentes (9), wobei der Referenzwert ein Maß für die Farbeigenschaft des jeweiligen Segmentes (9) ist.

8. Verfahren nach Anspruch 7,
**dadurch gekennzeichnet,**
**dass** den Pixeln am Randbereich der Segmente (9) ein Nicht-Referenzwert zugeordnet wird, was bedeutet, dass diese Pixel nicht mit den Pixeln des Ist-Bildes zu vergleichen sind.

9. Verfahren nach Anspruch 7 oder 8,
**dadurch gekennzeichnet,**
**dass** beim Ermitteln der zusammenhängenden Bereiche mit gleicher Farbeigenschaft alle Pixel für einen solchen Bereich ausgewählt werden, deren Farbeigenschaftswerte innerhalb eines gewissen Bereichs um den Wert dieser Farbeigenschaft liegen.

10. Verfahren nach einem der Ansprüche 7 bis 9,
**dadurch gekennzeichnet,**
**dass** Segmente, die kleiner als eine vorbestimmte Größe sind, und die ein benachbartes Segment aufweisen, dessen Farbeigenschaft weniger als ein vorbestimmter Farbabstand von der Farbeigenschaft dieses Segmentes entfernt ist, mit dem benachbarten Segment vereinigt wird, wobei als Farbeigenschaft des vereinigten Segmentes eine aus den Farbeigenschaften der beiden Segmente gemittelte Farbeigenschaft verwendet wird.

11. Vorrichtung zur Echtzeitkontrolle von Druckbildern umfassend
- eine Druckeinrichtung (1) zum Bedrucken eines Mediums,
- eine optische Abtasteinrichtung (5) zum Abtasten des bedruckten zur Erstellung eines Ist-Bildes, Mediums
- eine Auswerteeinrichtung (6), die mit der optischen Abtasteinrichtung (5) verbunden ist, wobei die Auswerteeinrichtung (6) einen Computer mit einem Speicher und einer zentralen Prozessoreinheit umfasst, und
- im Speicher der Auswerteeinrichtung (6) ein Programm zum Ausführen eines Verfahrens nach einem oder mehreren der Ansprüche 1 bis 10 ausführbar gespeichert ist.

12. Softwareprodukt zum Ausführen eines Verfahrens nach einem oder mehreren der Ansprüche 1 bis 10.

13. Softwareprodukt nach Anspruch 12,
**dadurch gekennzeichnet,**
**dass** es auf einen maschinenlesbaren Datenträger gespeichert ist.

## Claims

1. A method for controlling, in particular for real-time controling print images, comprising the following steps:
- electro-optical detection and digitization of an actual image in individual pixels,
- use of a reference image that is segmented into a plurality of segments (9) such that the pixels exhibit approximately the same colour property as the segments (9), wherein a reference value describing this colour property is associated with the pixels arranged in the respective segment,
- comparison of the colour properties of the pixels of the actual image with the corresponding reference values of the reference image, wherein given a deviation above a predetermined threshold value a corresponding pixel is marked as an error in a result image, and wherein the boundary regions of the segments (9) are not considered in the comparison.

2. The method according to claim 1,
**characterized in that**
the colour properties associated with the segments are grey levels and/or colour values.

3. The method according to claim 1 or 2,
**characterized in that**
the pixels of the actual image are mapped to corresponding pixels of the reference image via an affine mapping before the comparison.

4. The method according to claim 1 to 3,
**characterized in that**
the boundary regions exhibit a width in the range of 1 to 10 pixels and preferably in the range of 1 to 4 pixels.

5. The method according to claims 1 to 4,
**characterized in that**
the result image is prepared **in that** individual pixels or a few pixels that are contiguous and marked as erroneous are reset in the result image so that these are not marked as erroneous in the prepared result image.

6. The method according to one of the claims 1 to 5,
**characterized in that**
the result image is compressed for transfer to a control station.

7. A method for segmentation of a reference image for a method according to one of the claims 1 to 6, comprising the following steps:
- provision of a digital reference image with a plurality of pixels,
- determination of contiguous regions with approximately the same colour property, wherein such a region respectively forms a segment (9),
- association of a reference value with the pixels of a segment (9), wherein the reference value is a measurement for the colour property of the respective segment (9).

8. The method according to claim 7,
**characterized in that**
a non-reference value is associated with the pixels at the boundary region of the segments (9), which means that these pixels are not to be compared with the pixels of the actual image.

9. The method according to claim 7 or 8,
**characterized in that**
in the determination of the contiguous regions with the same colour property, all pixels are selected for such a region whose colour property values lie within a certain range around the value of this colour property.

10. The method according to one of the claims 7 to 9,
**characterized in that**
the segments that are smaller than a predetermined size and that exhibit an adjacent segment whose colour property is less remote than a predetermined colour interval from the colour property of this segment is joined with the adjacent segment, wherein a colour property averaged from the colour properties of both segments is used as a colour property of the joined segment.

11. A device for real-time controlling print images, comprising
- a printing device (1) for printing a medium,
- an optical scanning device (5) for scanning the printed material for creation of the actual image,
- an evaluation device (6) that is connected with the optical scanning device (5), wherein the evaluation device (6) comprises a computer with a storage and a central processing unit, and
- a program for execution of a method according to one or more of the claims 1 to 10 is stored in the evaluation device (6) such that it can be executed.

12. Software product for the execution of a method according to one or more of the claims 1 to 10.

13. Software product according to claim 12,
**characterized in that**
it is stored on a machine-readable data medium.

## Revendications

1. Procédé pour le contrôle, en particulier le contrôle en temps réel, d'images d'impression, comportant les étapes suivantes .
- détection électro-optique et numérisation d'une image effective en pixels individuels,
- utilisation d'une image de référence qui est segmentée en plusieurs segments (9) de telle manière que les pixels dans les segments (9) présentent quasiment la même caractéristique chromatique, une valeur de référence décrivant cette caractéristique chromatique étant affectée aux pixels disposés dans chacun des segments,
- comparaison entre les caractéristiques chromatiques des pixels de l'image effective et les valeurs de référence correspondantes de l'image de référence, moyennant quoi en cas de divergence au-delà d'une valeur seuil prédéterminée, un pixel correspondant dans l'image résultante est marqué comme erreur, et moyennant quoi les régions du pourtour des segments (9) ne sont pas prises en compte pour la comparaison.

2. Procédé selon la revendication 1, **caractérisé en ce que** les caractéristiques chromatiques affectées aux segments sont des niveaux de gris et/ou des valeurs de couleurs.

3. Procédé selon la revendication 1 ou 2, **caractérisé en ce qu'**avant la comparaison, les pixels de l'image effective sont appliqués sur les pixels correspondants de l'image de référence par une application affine.

4. Procédé selon une des revendications 1 à 3, **caractérisé en ce que** les régions du pourtour présentent une largeur d'un ordre de 1 à 10 pixels, et de préférence d'un ordre de 1 à 4 pixels.

5. Procédé selon une des revendications 1 à 4, **caractérisé en ce que** l'image résultante est mise en forme en replaçant dans l'image résultante les pixels isolés ou peu connexes et marqués comme erreurs, de sorte que ces derniers n'apparaissent pas comme erreurs dans l'image résultante mise en forme.

6. Procédé selon une des revendications 1 à 5, **caractérisé en ce que** l'image résultante est comprimée pour sa transmission à une station de contrôle.

7. Procédé de segmentation d'une image de référence pour un procédé selon l'une des revendications 1 à 6, comprenant les étapes suivantes :
- élaboration d'une image numérique de référence comportant une pluralité de pixels,
- détermination de régions connexes présentant quasiment la même caractéristique chromatique, chacune de ces régions formant un segment (9),
- affectation d'une valeur de référence aux pixels d'un segment (9), la valeur de référence étant une mesure de la caractéristique chromatique de chaque segment (9).

8. Procédé selon la revendication 7, **caractérisé en ce qu'**on affecte aux pixels du pourtour des segments (9) une valeur de non-référence, ce qui veut dire que ces pixels ne sont pas à comparer aux pixels de l'image effective.

9. Procédé selon la revendication 7 ou 8, **caractérisé en ce que**, lors de la détermination des régions connexes présentant la même caractéristique chromatique, on choisit pour cette région tous les pixels dont les valeurs de caractéristique chromatique se situent à l'intérieur d'une certaine plage avoisinant cette caractéristique chromatique.

10. Procédé selon une des revendications 7 à 9, **caractérisé en ce que** les segments qui sont plus petits qu'une grandeur prédéterminée, et qui présentent un segment voisin dont la caractéristique chromatique ne diverge pas de la caractéristique chromatique de ce segment de plus que d'un écart chromatique prédéterminé, sont fusionnés avec le segment voisin, moyennant quoi on utilise comme caractéristique chromatique du segment fusionné une caractéristique chromatique obtenue à partir des caractéristiques chromatiques des deux segments.

11. Dispositif pour le contrôle en temps réel d'images d'impression, comprenant :
- un dispositif d'impression (1) pour l'impression d'un support,
- un dispositif de détection optique (5) pour la détection optique du support imprimé pour la production d'une image effective,
- un dispositif d'évaluation (6) qui est connecté au dispositif de détection optique (5), ledit dispositif d'évaluation (6) comprenant un ordinateur comportant une mémoire et une unité centrale de traitement, et
- un programme exécutable mémorisé dans la mémoire du dispositif d'évaluation (6) pour la mise en oeuvre d'un procédé selon une ou plusieurs des revendications 1 à 10.

12. Produit logiciel pour la réalisation d'un procédé selon une ou plusieurs des revendications 1 à 10.

13. Produit logiciel selon la revendication 12, **caractérisé en ce que** qu'il est mémorisé sur un support de données lisible par machine.
